# FASCICULE DE BREVET EUROPEEN

(11) **EP 0 584 295 B1**
(45) Date de publication et mention de la délivrance du brevet: **22.10.1997**
(21) Numéro de dépôt: 93901617.6
(22) Date de dépôt: 20.01.1993
(51) Int. Cl.: H01F 41/02, H01F 38/28

(54) **PROCEDE DE MONTAGE D'UNE BOBINE ELECTRIQUE SUR UN CIRCUIT MAGNETIQUE A ENTREFER**
VERFAHREN ZUM MONTIEREN EINER ELEKTRISCHEN SPULE AUF EINEM MAGNETKREIS MIT LUFTSPALT
METHOD FOR MOUNTING AN ELECTRICAL COIL ON A MAGNETIC CIRCUIT HAVING AN AIR GAP

(30) Priorité: 21.01.1992 CH 163/92
(43) Date de publication de la demande: 02.03.1994
(73) Titulaire: LIAISONS ELECTRONIQUES-MECANIQUES LEM S.A., CH-1228 Plan-les-Ouates (CH)
(72) Inventeur: CATTANEO, Pierre, F-74160 Collonges-s/Salève (FR)
(74) Mandataire: Hranitzky, Wilhelm Max
(86) Numéro de dépôt international: CH9300010
(87) Numéro de publication internationale: WO9314509

(56) Documents cités:
- CH-A- 677 034
- FR-A- 734 767
- GB-A- 2 154 806
- US-A- 1 401 493
- PATENT ABSTRACTS OF JAPAN vol. 11, no. 4 (E-468)(2451) 7 Janvier 1987

## Description

La présente invention concerne un procédé de montage d'une bobine électrique sur un circuit magnétique à entrefer, notamment sur le circuit d'un capteur de courant, ce circuit étant constitué par un empilage de tôles en un matériau magnétiquement perméable, ces tôles ayant toutes la forme générale du circuit magnétique et étant déplaçables dans leur plan les unes par rapport aux autres, procédé selon lequel on saisit cet empilage, on déforme au moins une partie du circuit proche de l'entrefer par rapport au plan des tôles, de façon à permettre la mise en place de la bobine sur une partie du circuit voisine de l'entrefer, et on ramène les parties déformées du circuit dans le plan des tôles après avoir placé la bobine sur le circuit.

Les présents capteurs de courant, dont le circuit magnétique présente un seul entrefer, nécessitent néanmoins un circuit magnétique formé de deux pièces séparées ou d'empilages de deux groupes de pièces de tôle pour permettre le montage d'une bobine sur une branche du circuit magnétique. Une telle structure, et le procédé de montage qui en découle, sont coûteux et rendent les installations de montage automatique relativement complexes.

L'invention vise à fournir un procédé de montage d'au moins une bobine sur un circuit magnétique à entrefer d'un capteur de courant, qui soit nettement plus simple et économique, notamment pour un montage automatisé dans une fabrication en série.

Le document US-A-1,401,493 concerne un procédé de montage d'une bobine d'induction sur un circuit magnétique à entrefer qui correspond à la description du procédé susmentionné. Toutefois, le circuit magnétique selon ce document comporte une branche centrale et deux branches latérales en forme de L séparées de la branche centrale par des entrefers respectifs, chacune de ces branches latérales étant déformées en deux parties pour permettre la mise en place d'une bobine cylindrique sur la branche centrale. Une telle structure ne permet pas de disposer deux parties de l'enroulement de part et d'autre de l'entrefer du circuit tel que cela est souhaitable dans un capteur de courant, par exemple en plaçant les deux parties de l'enroulement sur une branche d'une partie rectiligne du circuit et en les déplaçant finalement sur cette partie rectiligne pour les disposer de part et d'autre de l'entrefer.

Le document JP-A-61-181 117 concerne un circuit magnétique moulé, fermé mais présentant une jonction oblique ouvrable dans le plan du circuit pour permettre l'introduction de plusieurs sections d'une bobine. Ces sections relativement plates sont introduites successivement, parallèlement au plan de la jonction, et ensuite réparties sur la longueur du circuit. La structure décrite dans ce document n'est pas assimilable à celle d'un capteur de courant et le procédé de montage proposé ne serait pas appliquable à un tel capteur.

Pour atteindre l'objectif susmentionné, le procédé selon l'invention est caractérisé en ce que l'on réalise l'enroulement de la bobine en deux parties et que l'on dispose ces deux parties de part et d'autre de l'entrefer du circuit magnétique.

Des formes de mise en oeuvre préférentielles de ce procédé sont décrites dans les revendications 2 à 6.

L'invention concerne également un capteur de courant fabriqué en utilisant le procédé selon la revendication 1.

Un tel capteur peut avantageusement avoir un circuit magnétique qui comporte une branche de base rectiligne et deux branches rectilignes inclinées formant un angle aigu avec la branche de base, de premières extrémités des branches inclinées étant reliées à la branche de base, et de secondes extrémités des branches inclinées étant agencées pour former l'entrefer du circuit magnétique.

Des formes d'exécution particulières d'un tel capteur sont décrites dans les revendications 9 à 11.

Dans ce cas, on peut avantageusement placer sur le circuit deux bobines, à savoir une bobine sur chacune des branches inclinées, ceci sans augmenter la déformation du circuit magnétique pour placer la seconde bobine. D'autre part, on réalise, de cette façon, une structure présentant un rapport optimal entre la longueur du circuit et le volume de bobinage des bobines avec lesquelles le circuit est couplé. L'angle aigu est de préférence sensiblement égal à 45°. L'entrefer peut être orienté essentiellement perpendiculairement à la branche de base ou parallèlement à une des branches inclinées.

D'autres caractéristiques et avantages de l'invention ressortiront de la description suivante, de formes de réalisation préférentielles, indiquées à titre d'exemple et illustrées par le dessin annexé, dans lequel:
La Fig. 1 montre un circuit magnétique avec une bobine montée selon l'invention;
La Fig. 2 illustre le pliage partiel des tôles et la mise en place de la bobine dans le cas du circuit de la Fig. 1;
La Fig. 3 montre une variante de la forme des tôles d'un circuit magnétique;
Les Figures 4 et 5 montrent un circuit magnétique utilisant des tôles selon la Fig. 3 avec une bobine placée respectivement dans une position provisoire et dans sa position définitive, et
la Fig. 6 montre une autre forme de circuit magnétique portant deux bobines montées selon l'invention.

La Fig. 1 est une vue latérale d'un circuit magnétique 1 présentant un entrefer 2 et portant, sur une branche voisine de l'entrefer, une bobine 3 bobinée sur un corps de bobine 3a. Le circuit 1 est formé par un empilage de tôles planes, tel qu'il ressort de la vue de dessus de la Fig. 2. Les tôles individuelles ont toutes la forme du circuit représentée à la Fig. 1. Elles ne sont pas collées les unes sur les autres mais restent déplaçables entre elles le long de leurs surfaces de contact. Elles peuvent toutefois être maintenues ensemble par des rivets insérés dans les ouvertures 4 et 5 visibles à la Fig. 1. Après le montage de la bobine, ces tôles seront d'ailleurs également maintenues par le corps de bobine 3a.

La Fig. 2 illustre un pliage, tel qu'il peut être effectué dans le présent procédé, pour déformer la branche supérieure destinée à porter la bobine, hors du plan des tôles réunies et maintenues en place dans leur partie inférieure. L'angle de pliage est fonction de la dimension transversale de la bobine, en l'occurrence du rayon ou de la demi-largeur des flasques du corps de bobine 3a, et de la moitié de l'épaisseur de l'empilage de tôles, de façon à permettre d'enfiler cette bobine sur la branche pliée du circuit. Après la mise en place de la bobine, on replie cette branche pour la ramener dans le plan des parties non déformées du circuit.

Les Fig. 3 à 5 montrent une autre forme d'un circuit essentiellement rectangulaire 6, selon laquelle l'entrefer est situé à l'intérieur d'un long côté du circuit. La Fig. 3 est une vue latérale de ce circuit, par ailleurs similaire à celui de la Fig. 1. La Fig. 4 montre ce circuit avec une bobine 7 placée sur une des branches 8 formant l'entrefer, cette bobine ayant par exemple été enfilée sur cette branche de façon similaire à celle illustrée par la Fig. 2. Alternativement, et de façon particulièrement avantageuse dans le cas d'un montage automatique, ce n'est pas la branche 8 portant la bobine, mais le reste du circuit qui peut être déformée hors du plan des tôles pour permettre le passage de la bobine sur la branche 8 maintenue droite dans ce cas. Les tôles peuvent être maintenues lors du pliage par un seul rivet 10, ou encore par un organe en forme de pince qui maintient les tôles en une zone 11, de façon à permettre une répartition de la déformation sur le reste du circuit. A cet égard, on remarquera la forme du circuit autour du renforcement pour le trou du rivet 10, qui réduit la rigidité du circuit à cet endroit par rapport à l'exemple de la Fig. 1.

La Fig. 4 montre que la bobine 7 peut comporter un logement 22, pour un détecteur de champ magnétique qui sera disposé dans l'entrefer du circuit. Dans cette forme de réalisation, la bobine est déplacée sur le circuit, après que celui-ci a été remis en forme plane, de façon que ce logement soit placé à l'endroit de l'entrefer et que ce dernier se trouve donc à l'intérieur de la bobine, ce qui est avantageux pour les performances d'un capteur de courant utilisant ce circuit.

Pour réaliser la déformation du circuit, on utilise, de préférence, un organe du type poussoir, dont l'action peut par exemple s'exercer en un endroit 12 sur le paquet de tôles, et ceci de telle façon que les tôles individuelles puissent se déplacer les unes par rapport aux autres pendant la déformation. Selon l'application de la force de déformation et la ou les parties maintenues fixes, la déformation aura le caractère d'un pliage ou d'une déformation plus complexe, impliquant une torsion d'au moins une branche du circuit.

Selon une forme de mise en oeuvre du présent procédé, le poussoir peut comprendre une partie solidaire de la bobine, au moins pendant l'action de déformation ou de pliage, de manière à utiliser le mouvement de la bobine l'amenant face à l'extrémité de la branche 8, pour écarter l'extrémité de la branche 9.

La Fig. 6 montre un circuit magnétique 13 qui comporte une branche rectiligne de base 14 et deux branches rectilignes 15, 16 inclinées par rapport à cette branche de base. Une des extrémités de chacune des branches 15, 16 est reliée à la branche de base par l'intermédiaire de parties telles que 17, 18, les autres extrémités, libres, formant un entrefer 19. Des bobines 20, 21 sont disposées sur les branches respectives 15, 16, ces bobines étant représentées schématiquement pour illustrer leur encombrement par rapport au circuit 14. Il ressort de cette représentation que les valeurs maximales de la longueur et de la dimension transversale de ces bobines qui permettent la mise en place de celles-ci par un écartement des extrémités libres des branches 15, 16, perpendiculairement au plan des tôles, dépendent l'une de l'autre. On peut également déduire de cette représentation qu'un angle d'inclinaison des branches 15, 16 par rapport à la branche 14, de 45°, constitue un optimum dans la recherche du plus grand volume de bobinage pour la plus courte longueur du circuit magnétique. La structure de principe de la Fig. 6 est également très avantageuse du point de vue de la déformation produite lors de la mise en place des bobines, cette déformation conduisant à des contraintes relativement faibles dans les tôles.

L'entrefer peut être placé selon la Fig. 6, perpendiculairement à la branche 14, ou peut être formé entre la face frontale de l'une des branches inclinées et le côté latéral de l'autre, de manière à être orienté parallèlement à cette dernière branche.

Le présent procédé est applicable plus particulièrement à la fabrication de capteurs de courant du type décrit dans le brevet suisse No. 677 034.

## Revendications

1. Procédé de montage d'au moins une bobine électrique (7) sur un circuit magnétique (6) à entrefer d'un capteur de courant, ce circuit étant constitué par un empilage de tôles en un matériau magnétiquement perméable, ces tôles ayant toutes la forme générale du circuit magnétique et étant déplaçables dans leur plan les unes par rapport aux autres, procédé selon lequel on saisit cet empilage, on déforme au moins une partie du circuit (8) proche de l'entrefer par rapport au plan des tôles, de façon à permettre la mise en place de la bobine sur une partie du circuit (8) voisine de l'entrefer, et on ramène les parties déformées du circuit dans le plan des tôles après avoir placé la bobine (7) sur le circuit, caractérisé en que l'on réalise l'enroulement de la bobine (7) en deux parties et que l'on dispose ces deux parties de part et d'autre de l'entrefer du circuit magnétique.

2. Procédé selon la revendication 1, appliqué à un circuit magnétique (6) représentant un entrefer entre deux branches d'une partie rectiligne du circuit, caractérisé en ce que l'on place les deux parties de l'enroulement d'abord sur l'une (8) desdites deux branches et que l'on déplace les deux enroulements, après avoir ramené les parties déformées du circuit dans le plan des tôles, de façon à les disposer de part et d'autre de l'entrefer.

3. Procédé selon la revendication 1, caractérisé en ce que l'on maintient fixe, pendant ladite déformation, au moins une partie du circuit (6) opposée à l'entrefer.

4. Procédé selon la revendication 3, caractérisé en ce que le maintien et la déformation du circuit (6) sont effectués de façon à ce que la déformation des tôles soit répartie sur la majeure partie du circuit non maintenue fixe.

5. Procédé selon la revendication 1, caractérisé en ce que les tôles sont déformées, puis ramenées dans leur plan, au moyen d'au moins un poussoir.

6. Procédé selon la revendication 5, caractérisé en ce que le poussoir comporte une partie au moins temporairement solidaire de ladite bobine.

7. Capteur de courant fabriqué en utilisant le procédé selon la revendication 1.

8. Capteur selon la revendication 7, caractérisé en ce que son circuit magnétique (13) comporte une branche de base rectiligne (14) et deux branches rectilignes (15,16) inclinées formant un angle aigu avec la branche de base de premières extrémités des branches inclinées étant reliées (par 17,18) à la branche de base, et de secondes extrémités des branches inclinées étant agencées pour former l'entrefer (19) du circuit magnétique.

9. Capteur selon la revendication 8, caractérisé en ce que l'angle aigu est sensiblement égal à 45°.

10. Capteur selon la revendication 8 ou la revendication 9, caractérisé en ce que l'entrefer (19) est orienté essentiellement perpendiculairement à la branche de base (14).

11. Capteur selon la revendication 8 ou la revendication 9, caractérisé en ce que l'entrefer est orienté essentiellement parallèlement à une des branches inclinées.

## Patentansprüche

1. Verfahren zum Aufbringen mindestens einer elektrischen Spule (7) auf einen magnetischen Kreis (6) mit Luftspalt eines Stromsensors, wobei dieser Kreis durch einen Stapel von Blechen aus magnetisch permeablem Material besteht, welche Bleche alle die allgemeine Form des magnetischen Kreises haben und in ihrer Ebene gegeneinander verschiebbar sind, Verfahren wonach dieser Stapel festgehalten wird, mindestens ein in der Nähe des Luftspalts gelegener Teil des Kreises (8) gegenüber der Ebene der Bleche verformt wird, so dass die Spule auf einem dem Luftspalt benachbarten Teil des Kreises (8) angebracht werden kann, und wonach die verformten Teile des Kreises in die Ebene der Bleche zurückgebracht werden, nachdem die Spule (7) auf dem Kreis untergebracht wurde, dadurch gekennzeichnet, dass die Wicklung der Spule (7) in zwei Teilen hergestellt wird und dass diese zwei Teile zu beiden Seiten des Luftspalts des magnetischen Kreises angeordnet werden.

2. Verfahren nach Patentanspruch 1, angewandt auf einen magnetischen Kreis (6), der einen Luftspalt zwischen zwei Zweigen eines geradlinigen Teils des Kreises aufweist, dadurch gekennzeichnet, dass die zwei Teile der Wicklung zuerst auf einen (8) der genannten Zweige aufgebracht werden und dass die zwei Wicklungen, nachdem die verformten Teile des Kreises in die Ebene der Bleche zurückgebracht wurden, verschoben werden, um sie zu beiden Seiten des Luftspalts anzuordnen.

3. Verfahren nach Patentanspruch 1, dadurch gekennzeichnet, dass während der genannten Verformung mindestens ein Teil des Kreises (6), der dem Luftspalt gegenüberliegt, festgehalten wird.

4. Verfahren nach Patentanspruch 3, dadurch gekennzeichnet, dass das Festhalten und die Verformung des Kreises (6) so durchgeführt werden, dass die Verformung der Bleche über den grössten, nicht festgehaltenen Teil des Kreises verteilt wird.

5. Verfahren nach Patentanspruch 1, dadurch gekennzeichnet, dass die Bleche durch mindestens ein Druckorgan verformt und dann in ihre Ebene zurückgebracht werden.

6. Verfahren nach Patentanspruch 5, dadurch gekennzeichnet, dass das Druckorgan ein Teil aufweist, das mindestens zeitweise mit der genannten Spule fest verbunden ist.

7. Stromsensor, hergestellt unter Verwendung des Verfahrens gemäss Patentanspruch 1.

8. Stromsensor nach Patentanspruch 7, dadurch gekennzeichnet, dass sein magnetischer Kreis (13) einen geradlinigen Basiszweig (14) und zwei geradlinige geneigte Zweige (15, 16) aufweist, welche einen spitzen Winkel mit dem Basiszweig bilden, wobei erste Enden der geneigten Zweige mit dem Basiszweig verbunden sind (durch 17, 18) und die zweiten Enden der geneigten Zweige zur Bildung des Luftspalts (19) des magnetischen Kreises ausgebildet sind.

9. Stromsensor nach Patentanspruch 8, dadurch gekennzeichnet, dass der spitze Winkel etwa gleich 45° ist.

10. Stromsensor nach Patentanspruch 8 oder Patentanspruch 9, dadurch gekennzeichnet, dass der Luftspalt (19) im wesentlichen senkrecht zum Basiszweig (14) verläuft.

11. Stromsensor nach Patentanspruch 8 oder Patentanspruch 9, dadurch gekennzeichnet, dass der Luftspalt im wesentlichen parallel zu einem der geneigten Zweige verläuft.

## Claims

1. A method for mounting at least one electric coil (7) on a magnetic circuit (6) with an air-gap of a current sensor, this circuit being formed by a stack of metal sheets of a material which is magnetically permeable, these metal sheets having all the general shape of the magnetic circuit and being capable of sliding each one relatively to the others in their plane, method in which this stack is held firmly, at least one portion (8) of the circuit close to the air-gap is deformed relatively to the plane of the metal sheets, in such a manner as to allow the placement of the coil on a portion (8) of the circuit close to the air-gap, and the deformed parts of the circuit are brought back into the plane of the metal sheets after the placement of the coil (7) on the circuit, characterized in that the winding of the coil (7) is made in two parts, these two parts being placed one on each side of the air-gap of the magnetic circuit.

2. A method according to claim 1, applied to a magnetic circuit (6) having an air-gap between two branches of a rectilinear part of the circuit, characterized in that the two parts of the winding are first placed on one (8) of the said two branches and in that the two windings are moved after the deformed parts of the circuit have been brought back into the plane of the metal sheets, so as to position them one on each side of the air-gap.

3. A method according to claim 1, characterized in that at least one portion of the circuit (6) at the opposite side of the air-gap is clamped during said deformation.

4. A method according to claim 3, characterized in that the clamping and the deformation of the circuit (6) are carried out in such a manner that the deformation of the metal sheets is spread over the major part of the circuit which is not clamped.

5. A method according to claim 1, characterized in that the metal sheets are deformed and then brought back into their plane by means of at least one pusher.

6. A method according to claim 5, characterized in that the pusher includes one part which is at least temporarily fixed to said coil.

7. A current sensor made by using the method according to claim 1.

8. A sensor according to claim 7, characterized in that its magnetic circuit (13) includes a rectilinear base branch (14) and two rectilinear inclined branches (15, 16) forming an acute angle with the base branch, the first ends of the inclined branches being connected (through 17, 18) to the base branch and the second ends of the inclined branches being arranged to form the air-gap (19) of the magnetic circuit.

9. A sensor according to claim 8, characterized in that the acute angle is substantially equal to 45°.

10. A sensor according to claim 8 or claim 9, characterized in that the air-gap (19) is substantially perpendicular to the base branch (14).

11. A sensor according to claim 8 or claim 9, characterized in that the air-gap is substantially parallel to one of the inclined branches.
